# EUROPÄISCHE PATENTSCHRIFT

(11) **EP 0 425 967 B1**
(45) Veröffentlichungstag und Bekanntmachung des Hinweises auf die Patenterteilung: **12.04.1995**
(21) Anmeldenummer: 90120232.5
(22) Anmeldetag: 22.10.1990
(51) Int. Cl.: B41F 15/08, B41F 15/30

(54) **Verfahren und Vorrichtung zum Bedrucken von Objekten**
Method and device for printing objects
Méthode et dispositif pour imprimer des objets

(30) Priorität: 31.10.1989 DE 3936157
(43) Veröffentlichungstag der Anmeldung: 08.05.1991
(73) Patentinhaber: Werner Kammann Maschinenfabrik GmbH., 32257 Bünde (DE)
(72) Erfinder: Helling, Ralf, W-4520 Melle 1 (DE)
(74) Vertreter: Koepsell, Helmut, Dipl.-Ing.

(56) Entgegenhaltungen:
- DE-A- 2 006 059
- DE-A- 2 419 247
- DE-A- 2 530 360

## Beschreibung

Die Erfindung betrifft ein Verfahren und eine Vorrichtung zum Bedrucken von Objekten mit von der Kreisform abweichender Querschnittsform.

Bei einem derartigen, aus der DE-OS 25 30 360 bekannten Siebdruckverfahren wird die Halterung von einer Kette getragen, die in einer parallel zur Bewegungsrichtung des Objektes während des Bedruckungsvorganges und senkrecht zur Siebdruckschablone verlaufenden Ebene flexibel ist. Der Kette ist im Bereich der Siebdruckschablone ein Führungsstück in Form einer Kurve zugeordnet, deren mit der Kette zusammenwirkende Fläche dem Verlauf der Fläche des zu bedruckenden Objektes angepaßt ist. Die von der Kette getragene Halterung wird zwischen zwei Endpositionen hin- und herbewegt, wobei in der einen Endposition das zu bedruckende Objekt von der Halterung aufgenommen und alsdann von der Halterung durch die Druckstation hindurchgeführt wird, worauf in der anderen Endposition das bedruckte Objekt aus der Halterung herausgenommen und danach letztere wieder in die erste Endposition zur Aufnahme des folgenden Objektes zurückbewegt wird. Dies bedeutet, daß die Position, in welcher das bedruckte Objekt aus der Halterung herausgenommen wird, nicht zusammenfällt mit der Position, in welcher das zu bedruckende Objekt in die Halterung eingegeben wird. Vielmehr befindet sich zwischen beiden Positionen ein Abstand, der dem Transportschritt entspricht, welchen die Halterung zwischen Aufnahmeposition und Abgabeposition zurückzulegen hat.

Siebdruckvorrichtungen, die beispielsweise für das Bedrucken von hohlen Objekten, insbesondere Flaschen und anderen Behältern verwendet werden, sind im allgemeinen mit einer Transporteinrichtung für die Objekte versehen oder mit einer solchen kombiniert. Dabei werden die Objekte schrittweise von einer Zuführposition, in die sie beispielsweise durch eine vorgeschaltete Fördereinrichtung gebracht worden sind, in die Aufnahmeposition gebracht, in der sie von der Halterung aufgenommen werden, die das Objekt durch die Behandlungsstation, also beispielsweise eine Druckstation, bewegt und in der Abgabeposition das bedruckte Objekt freigibt, das dort ggf. von einem abfördernden Fördermittel übernommen wird. Es ist auch möglich und durchweg üblich, daß in der Siebdruckvorrichtung mehrere Behandlungsstationen vorgesehen sind, durch die das Objekt schrittweise hinduchgeführt wird, um aufeinanderfolgenden Behandlungen unterzogen zu werden. Es kann sich dabei beispielsweise um eine Station zum Entstauben, eine weitere Station zum Beflammen, eine oder mehrere Stationen, in denen das Objekt bedruckt wird und um Stationen handeln, in denen die Druckfarbe auf dem bedruckten Objekt getrocknet wird.

Die Länge des Transportschrittes zwischen den einzelnen Stationen wird normalerweise bemessen sein in Abhängigkeit von der größten Länge des Druckbildes und damit ggf. auch von der maximalen Größe des Objektes, das auf der jeweiligen Vorrichtung bedruckt werden soll. Dies hat zur Folge, daß der Transportschritt nur in den Fällen für den Druckvorgang vollständig ausgenutzt werden kann, in denen Objekte mit einem Druckbild versehen werden, dessen Erstreckung während des Druckens eine Bewegung erfordert, die der Distanz des Transportschrittes entspricht. In allen anderen Fällen, in denen das Objekt mit einem Druckbild versehen wird, welches eine kürzere Erstreckung in Druckrichtung aufweist, wird das Objekt um eine Distanz transportiert, die größer als für den Druckvorgang technisch erforderlich ist mit der Folge, daß die Durchsatzleistung der Vorrichtung, also deren Produktivität, kleiner ist als drucktechnisch möglich wäre. Dieser Nachteil haftet auch anderen bekannten Siebdruckvorrichtungen an, die zum Bedrucken von im Querschnitt nicht kreisrunden Objekten, insbesondere etwa elliptischen Objekten, verwendet werden. Hinzu kommt, daß die Länge des Transportschrittes beim Bewegen des Objektes ohne gleichzeitiges Behandeln ebenfalls durch die für den Druckvorgang beim Bedrucken des für die Siebdruckvorrichtung größtmöglichen Objektes erforderlichen Transportschrittes festgelegt ist, der normalerweise größer ist als für den eigentlichen Transportvorgang erforderlich. Dies ist auch dadurch bedingt, daß der schrittweise Transport der Objekte von Station zu Station bei den üblichen Transporteinrichtungen, die eine hin- und hergehende Bewegung ausführen, gleiche Abstände zwischen den einzelnen Stationen im Bereich derselben Transporteinrichtung voraussetzt.

Bei einer aus DE-A-24 19 247 bekannten Siebdruckvorrichtung wird die Halterung für das Objekt ebenfalls von einer Kette getragen, der im Bereich der Siebdruckschablone Führungsstücke in Form von Kurvenabschnitten zugeordnet sind, deren mit der Kette zusammenwirkende Fläche dem Verlauf der Fläche des zu bedruckenden Objektes angepaßt ist. Auch hier wird die von der Kette getragene Halterung zwischen zwei Endpositionen hin- und herbewegt, wobei jedoch auch die Möglichkeit vorgesehen ist, daß die Endposition, in welcher das Objekt nach Beendigung des Bedruckungsvorganges aus der Halterung herausgenommen wird, zusammenfällt mit der Endposition, in welcher das Objekt zuvor in die Halterung eingegeben worden war. Dies hat jedoch zur Folge, daß auch bei der nach dem Bedruckungsvorgang erfolgenden Rückbewegung in diese Endposition der gesamte Abstand zwischen den beiden Endpositionen durchlaufen werden muß.

Der Erfindung liegt demzufolge die Aufgabe zugrunde, Verfahren und Vorrichtung der einleitend beschriebenen Art so abzuwandeln, daß diese Nachteile vermieden werden. Insbesondere wird angestrebt, die für die Durchführung des Druckvorganges in der Druckstation jeweils erforderlichen Bewegungen des Objektes unabhängig von den Transportbewegungen durchführen zu können. Auf diese Weise soll unter anderem erreicht werden, daS die Länge des Transportschrittes gewählt werden kann, ohne daß dabei Rücksicht auf das Ausmaß der Bewegung genommen zu werden braucht, die das Objekt während des Bedruckens in der Druckstation ausführen muß. Ferner soll es möglich sein, die Länge des jeweiligen Transportschrittes bei einem Wechsel der zu bedruckenden Objekte auch dann konstant zu halten, wenn die Bewegung, die das Objekt während des Bedruckens ausführt, bei einem Wechsel von einer Objektart zu einer anderen Objektart eine Änderung erfährt.

Diese Aufgabe wird mit den Merkmalen der Ansprüche 1 und 5 gelöst.

Bei der Verfahrensweise gemäß der Erfindung wird das Objekt von der Transporteinrichtung in eine bestimmte Position gebracht, die der Aufnahmeposition der Halterung entspricht, und in dieser Position von der Halterung aufgenommen und nach Durchführung des Bedruckungsvorganges in derselben Position von der Halterung an die Transporteinrichtung übergeben. Dies hat einmal den Vorteil, daß die von der Transporteinrichtung durchzuführenden Hubbewegungen, die den einzelnen Transportschritten der Objekte entsprechen, ausschließlich nach transporttechnischen Gesichtspunkten bestimmt werden können. Es ist nicht notwendig, den Transporthub der Transporteinrichtung so auszulegen, daß dabei vom Objekt während des Bedruckungsvorganges auszuführende Bewegungen zu berücksichtigen sind. Andererseits kann die Halterung, die das Objekt in der Behandlungsstation, beispielsweise der Druckstation, trägt, im Hinblick ausschließlich auf drucktechnische Erfordernisse bewegt werden, da diese Halterung keine Transportfunktion hat. Ein weiterer Vorteil besteht darin, daß Transport des Objektes einerseits und Anstellen desselben für den Druckvorgang andererseits ebenfalls voneinander unabhängig durchgeführt werden. Beim Bedrucken von im Querschnitt unrunden, insbesondere elliptischen Objekten ist es erforderlich, diese zu Beginn des Druckvorganges in eine Position zu bringen, in welcher im allgemeinen die längere Querschnittsachse der Ellipse unter einem spitzen Winkel zur Ebene des Siebes verläuft. Entsprechendes gilt für die Position, die das Objekt am Ende des Bedruckungsvorganges einnimmt. Das Anstellen des Objektes vor Beginn des Druckvorganges wird bei Verfahren gemäß der Erfindung dadurch bewirkt, daß die Halterung aus der Aufnahmeposition in die Anfangsposition für die Bewegung verschwenkt wird, in deren Verlauf das Bedrucken des Ojektes erfolgt. Bei mittiger Anordnung der Aufnahmeposition der Halterung zwischen Anfangsposition und Endposition des Druckhubes bedeutet dies, daß die Halterung zum Anstellen des Objektes etwa um die Hälfte des Weges verschwenkt wird, um die es während der Bewegung verschwenkt wird, in deren Verlauf das Bedrucken erfolgt. Entsprechend gilt, daß nach Beendigung des Bedruckungsvorganges die Halterung aus der Endposition wiederum etwa um die Hälfte des vorgenannten Weges in die Zwischenposition verschwenkt wird, in welcher das bedruckte Objekt abgegeben wird. In dieser Zwischenposition, die der ersten Position entspricht, die Halterung und Objekt jeweils am Beginn und am Ende des im Anspruch 1 beschriebenen Bewegungsablaufes einnehmen, verläuft die Sehne im Querschnitt des zu bedruckenden Bereichs des Objektes im wesentlichen parallel zur Siebdruckschablone. Bei einem Objekt, dessen zu bedruckender Abschnitt im Querschnitt etwa elliptisch ausgebildet ist, wird es sich dabei im allgemeinen um die längere Achse der Ellipse handeln, wenngleich dies nicht in allen Fällen unbedingt erforderlich ist.

Wenn, wie in der Praxis überwiegend üblich, das Objekt während der Behandlung an zwei einen Abstand voneinander aufweisenden Bereichen gehalten wird, kann die Halterung zweiteilig ausgebildet sein z. B. derart, daS ein Halterungsteil das Objekt an seinem Boden und das andere Halterungsteil am entgegengesetzten Ende, beispielsweise am Hals einer Flasche, diese abstützt.

Die Halterung für das Objekt ist schwenkbar am Maschinengestell angebracht derart, daß die Ebene, in welcher die Schwenkbewegung erfolgt, im wesentlichen senkrecht zur Siebdruckschablone und in der Richtung verläuft, in welcher letztere während des Druckvorganges bewegt wird. Da kein unmittelbarer Zusammenhang zwischen der Bewegung des Objektes während des Bedruckens einerseits und dem Transporthub besteht, kann die Druckgeschwindigkeit ausschließlich unter drucktechnischen Gesichtspunkten gewählt werden.

Weitere Merkmale der Erfindung sowie die Vorteile derselben ergeben sich aus den übrigen Ansprüchen und der folgenden Beschreibung.

In der Zeichnung ist als Ausführungsbeispiel der Erfindung eine derzeit bevorzugte Ausführungsform einer Siebdruckmaschine im Schema dargestellt. Es zeigen:
- Fig. 1: die perspektivische Ansicht der Siebdruckmaschine,
- Fig. 2: die dazugehörige Seitenansicht nach der Linie II - II der Fig. 1,
- Fig. 3: die dazugehörige Draufsicht, jedoch mit einer gegenüber der Fig. 1 veränderten Position der Halterungsteile für die Objekte,
- Fig. 4: eine der Fig. 2 entsprechende Darstellung, bei der jedoch die Transporthalterungen für die Objekte eine andere Position als in Fig. 2 einnehmen,
- Fig. 5: die der Fig. 4 entsprechende Draufsicht,
- Fig. 6: die Seitenansicht eines in der Druckstation angeordneten Halterungsteiles für die Objekte einschließlich der zu seiner Bewegung erforderlichen Antriebselemente,
- Fig. 7: die dazugehörige Vorderansicht in Richtung der Pfeile VII - VII der Fig. 6,
- Fig. 8: die dazugehörige Draufsicht,
- Fig. 9A-D: eine der Fig. 6 entsprechende Darstellung des Halterungsteiles einschließlich zugehöriger Antriebselemente in stärker schematisierter Darstellung in vier aufeinanderfolgenden Positionen,
- Fig. 10: eine Draufsicht gemäß Fig. 3, wobei nur die einzelnen Antriebselemente dargestellt sind;
- Fig. 11: einen Schnitt gemäß Schnitt XI-XI in Fig. 10, wobei die Antriebe für die Schienen weggelassen wurden.

Die in der Zeichnung dargestellte Siebdruckvorrichtung ist mit sechs Stationen I, II, III, IV, V und VI, in denen die Objekte jeweils von einem Objektträger 10 getragen werden, und einer Transporteinrichtung 12 versehen. Die Station II ist als Druckstation ausgebildet und somit mit einer Siebdruckschablone 14 und einer Rakel 16 versehen. Beide Teile wirken in der beim Siebdruckverfahren allgemein bekannten Weise zusammen. Der Objektträger 10 weist zwei horizontale und zueinander parallele Schienen 18, 20 auf, die in einem horizontalen Abstand voneinander angeordnet sind. Von diesen beiden Schienen 18, 20, die in Richtung der Pfeile 22, 23 gegeneinander verschiebbar sind, werden die zu bedruckenden Objekte gehalten, wenn letztere sich jeweils in einer der Stationen I bis VI befinden. Bei dem in der Zeichnung dargestellten Ausführungsbeispiel handelt es sich bei den Objekten um Flaschen, deren Körper einen symmetrischen elliptischen Querschnitt aufweisen. Allerdings braucht der Querschnitt nicht unbedingt symmetrisch zu sein. Es reicht aus, daß die zu bedruckende Fläche des jeweiligen Objektes so geformt ist, daß sie an der Siebdruckschablone abgewälzt werden kann.

An den beiden Schienen 18, 20 des Objektträgers 10 sind in den Stationen I bis VI Halterungsteile 24, 25; 26, 27; 28, 29; 30, 31; 32, 33; 34, 35 paarweise derart angebracht, daß jeweils die Halterungsteile jedes Paares einander gegenüberliegen. Diese Halterungsteile sind dabei in der üblichen Weise an die Gestalt des Objektes angepaßt. D. h., daß die Halterungsteile 24, 26, 28, 30, 32, 34, die das bodenseitige Ende des als Flasche ausgebildeten Objektes aufnehmen, jeweils mit einer als Sitz ausgebildeten Ausnehmung 38 versehen sind, in die der Bodenbereich des Objektes hineinpaßt. Die Halterungsteile 25, 27, 29, 31, 33, 35 sind dornartig ausgebildet, so daß sie in die Halsöffnung des als Flasche ausgebildeten Objektes eingreifen können. In den Stationen I sowie III bis VI sind die Halterungsteile unter Zwischenschaltung von Konsolen 19 an den Schienen 18, 20 angebracht. Die Anbringung der Halterungsteile 26, 27 in der Druckstation II wird noch zu beschreiben sein. Die Transporteinrichtung 12, die im wesentlichen unterhalb des die beiden Schienen 18, 20 aufweisenden Objektträgers 10 angeordnet ist, dient dazu, die Objekte von der Station I zur Druckstation II und von letzterer zu den Stationen III und IV schrittweise zu transportieren. Zu diesem Zweck ist die Transporteinrichtung 12 in Richtung der Pfeile 40 und entgegengesetzt dazu hin- und herverschwenkbar am Maschinengestell über Schwenkarme 21 angebracht. Sie besteht im wesentlichen aus einem Träger 42, an welchem drei Transporthalterungen 44a, 44b, 44c lösbar angebracht sind. Die lösbare Anbringung erfolgt bei dem in der Zeichnung dargestellten Ausführungsbeispiel über rohrförmige Zwischenglieder 46a, 46b, 46c, die am Träger 42 befestigt sind. In die rohrförmigen Zwischenglieder 46a, 46b, 46c ist jeweils ein Fortsatz 48a, 48b, 48c der jeweiligen Transporthalterung 44a, 44b, 44c einsteckbar. Jede der drei Transporthalterungen 44a, 44b, 44c ist bezüglich ihrer oberseitigen Begrenzungsfläche an die Gestalt des Objektes angepaßt. Um zu gewährleisten, daß wahrend der Transportbewegung das Objekt seine richtige Lage auf der jeweiligen Transporthalterung beibehält, ist letztere an ihrer oberen Begrenzungsfläche, auf welcher das Objekt aufliegt, mit Öffnungen versehen, die an eine Unterdruckquelle anschließbar sind, so daß ein Unterdruck wirksam wird mit der Folge, daß das Objekt gegen die Transporthalterung gedrückt und somit in seiner Lage gehalten wird. Die Verbindung zu einer Unterdruckquelle erfolgt über eine Anschlußleitung 50, den Träger 42, die rohrförmigen Zwischenglieder 46a - c und die Fortsätze 48a - 48c, die hohl ausgebildet sind und somit Saugleitungen bilden.

Die Halterungsteile 26, 27, die das jeweils in der Druckstation II befindliche Objekt halten, sind im allgemeinen in gleicher Weise ausgebildet wie die entsprechenden Halterungsteile in den anderen Stationen.

Sie sind jedoch in einer Weise angebracht, die eine Bewegung der Halterungsteile 26, 27 und damit des zu bedruckenden Objektes während des Druckvorganges erlaubt. Diese Bewegung ist an die Ausbildung der jeweils zu bedruckenden Fläche, nämlich deren Krümmung, angepaßt. Die Anbringung der Halterungsteile 26, 27 und deren Ausgestaltung sowie das Zusammenwirken der die Bewegung der Halterungsteile bewirkenden Elemente sind im Detail in den Figuren 6 - 9 dargestellt. Der Einfachheit halber wird im folgenden anhand dieser Figuren die Anordnung im Zusammenhang mit dem Halterungsteil 26 beschrieben, welches den Bodenabschnitt der zu bedruckenden Flasche aufnimmt. Jedoch ist das Halterungsteil 27, welches in den Hals der Flasche eingreift und daher anders ausgebildet ist, in gleicher Weise angeordnet und mit gleichen Antriebsmitteln versehen.

Das Halterungsteil 26 ist, da es zum Bedrucken einer Flasche 15 mit im Querschnitt elliptischem Körper benutzt wird, mit dem bereits erwähnten Sitz 38 für den Bodenabschnitt der Flasche versehen, der eine entsprechende elliptische Kontur aufweist. Zur Erzielung einer übersichtlicheren Darstellung ist in Fig. 6 - 9 der Zeichnung überwiegend lediglich die elliptische Kontur des Sitzes 38 im Halterungsteil 26 dargestellt, die mit der Kontur des zu bedruckenden Abschnittes des Körpers übereinstimmt.

Das Halterungsteil 26 wird von einem Zahnsegment 52 getragen, welches über eine Achse 54 drehbar an einer Halterung 56 angebracht ist. Die Halterung 56 ist höhenverstellbar an einer vertikalen Schiene 58 angebracht. Im einzelnen ist die Anordnung so getroffen, daß die Schiene 58 mit einer parallel zu ihrer Längserstreckung verlaufenden Durchbrechung in Form eines Langloches versehen ist, durch welches eine Klemmschraube 60 greift, die in eine Gewindebohrung in der Halterung 56 einschraubbar ist.

Der Radius des Zahnsegmentes 52 stimmt überein mit dem Radius der Oberfläche 62 des Objektes, die mit dem Druckbild zu versehen ist. Dabei ist die Anordnung so getroffen, daß die Konturen des Sitzes 38 des Halterungsteiles 26 in dem Bereich, der dem mit dem Druckbild zu versehenen Bereich der Flasche entspricht, mit dem Wälzkreis des Zahnsegmentes 52 fluchtet. Dies wird durch die bereits erwähnte Tatsache ermöglicht, daß der Radius der Zahnung oder, genauer gesagt, des Wälzkreises des Segmentes 52 einerseits und der Radius der zu bedruckenden Oberfläche 62 des Flaschenkörpers andererseits übereinstimmen.

Das Zahnsegment 52 kämmt mit einem Zahnrad 64, das mit einer Welle 65 fest verbunden ist, auf deren anderem Ende ein Ritzel 66 fest angebracht ist. Das Ritzel 66 wird unter Zwischenschaltung eines weiteren Zahnrades 67 von einem Ritzel 68 angetrieben, welches fest mit einer Welle 70 verbunden ist, an deren anderem Ende ein Ritzel 71 fest angebracht ist. Letzteres kämmt mit einer Zahnstange 72, die von einem horizontale Hin- und Herbewegungen ausführenden Zahnstangenschlitten 74 getragen wird. Die Zahnstange 72 weist einen Fortsatz 73 auf, der mit Langlöchern 76 versehen ist (Fig. 6). Auch hier sind Klemmschrauben 77 vorgesehen, die in Gewindebohrungen des Zahnstangenschlittens 74 eingreifen, so daß der Fortsatz 73 und somit die Zahnstange 72 in unterschiedlichen Höhenlagen am Schlitten 74 angebracht werden können.

Die Welle 70 wird von einem an der Schiene 20 angebrachten Lagerblock 95 getragen (Fig. 7). An letzterem ist auch ein um die Welle 70 schwenkbar und in seiner jeweiligen Position feststellbarer Arm 96 angebracht, der das Zahnrad 67 und die Welle 65 mit den Zahnrädern 64 und 66 trägt. Die jeweilige Position des Armes 96 ergibt sich aus Durchmesser und Position des Segmentes 52 sowie dem Durchmesser des mit diesem Segment kämmenden Zahnrades 64. Diese werden wiederum von der Form und den Dimensionen des zu bedruckenden Objektes bestimmt.

Ein am Zahnstangenschlitten 74 fest angebrachter Arm 78 ist an seinem freien Ende mit einer Kurvenrolle 79 versehen, die in eine Kurve 82 eingreift, die an einer rotierbar gelagerten Kurvenscheibe 80 angebracht ist. Letztere wird von einer Welle 83 getragen, auf der ein Zahnrad 84 ebenfalls fest angebracht ist. Die Welle 83 wird von einem Lagerblock 85 getragen, der an der Schiene 20 fest angebracht ist. Der Antrieb des Zahnrades 84 und damit der Kurvenscheibe 80 erfolgt über eine Zahnstange 86, die von einem horizontal hin- und herbewegbaren Antriebsschlitten 88 getragen ist. Letzterer, von dem auch die Hin- und Herbewegung für die Siebdruckschablone 14 abgeleitet ist, wird vom Hauptantrieb der Siebdruckvorrichtung angetrieben. Der Antriebsschlitten 88 ist an einer an der Schiene 20 angebrachten Führung 89 geführt. Er übergreift die Schiene 20, so daß die Zahnstange 86 von einem Fortsatz 87 des Schlittens 88 an dessen der Fuhrung 89 abgekehrten Seite getragen wird. An der Schiene 20 ist eine Rolle 93 angebracht, die die Zahnstange 86 führt.

Anordnung und Verlauf der Kurve 82 in der Kurvenscheibe 80 und die Größe der miteinander zusammenwirkenden Ritzel bzw. Zahnräder 71, 68, 67, 66 und 64 bzw. die sich daraus ergebende Übersetzung sind so gewählt, daß während einer vollständigen Umdrehung der Kurvenscheibe 80 das Zahnsegment 52 und damit das Halterungsteil 26, ausgehend von der in Fig. 9A dargestellten ersten Position, die sich in der Mitte zwischen den beiden Extrempositionen der Halterung 26 befindet, das Zahnsegment zunächst um die Hälfte des zwischen den beiden Extrempositionen befindlichen Gesamtweges in die Anfangsposition für die während des Druckvorganges erforderliche Bewegung des Zahnsegmentes 52 und damit des Halterungsteiles 48 gedreht wird. Diese Position ist in Fig. 9B dargestellt. Die Bewegung aus der mittleren Position in die Anfangsposition für die während des Druckvorganges erforderliche Bewegung entspricht etwas weniger als 90° einer vollstandigen Umdrehung der Kurvenscheibe 80. Die darauffolgende Bewegung von Zahnsegment 52 mit Halterungsteil 26 von der der Anfangsposition entsprechenden ersten Extremlage in die zweite Extremlage, die in Fig. 9C dargestellt ist, entspricht einer Drehbewegung der Kurvenscheibe 80 von etwa 180°. In der letzten Phase wird dann das Zahnsegment 52 mit dem von ihm getragenen Halterungsteil 26 wahrend der etwa letzten 90° der Drehbewegung der Kurvenscheibe 80 wieder in die mittlere Position gemäß Fig. 9D zurückgeschwenkt. In Fig. 6 ist die mittlere Position des Halterungsteiles 26 ausgezogen dargestellt. Die beiden Extrempositionen sind strichpunktiert angedeutet.

Während der vorbeschriebenen Bewegungen des Zahnsegmentes 52 mit Halterungsteil 26 führt die Siebdruckschablone 14 einen Hub aus, in dessen Verlauf das Bedrucken des Objektes erfolgt, welches zumindest wahrend eines Teils seiner Bewegung von der ersten in die zweite Extremlage mit der Siebdruckschablone in Berührung ist. Die Hubbewegung der Siebdruckschablone und die Schwenkbewegung des Objekts erfolgen synchron.

Ein wesentlicher Aspekt der Erfindung besteht darin, daß das zu bedruckende Objekt in der mittleren, in den Fig. 9A und 9D dargestellten Position der Halterungsteile 26, 27 von diesen durch entsprechende Verschiebung der beiden Schienen 18, 20 in Richtung der Pfeile 23 bzw. 22 aufgenommen wird. In gleicher Weise wird nach Beendigung des Druckvorganges das nunmehr bedruckte Objekt in dieser mittleren Position durch entsprechendes Auseinanderfahren der beiden Schienen 18, 20 in Richtung der Pfeile 22 bzw. 23 wieder freigegeben, so daß somit Aufnahmeposition und Abgabeposition bei dem Verfahren und der Vorrichtung gemäß der Erfindung zusammenfallen.

Die in der Zeichnung dargestellte Vorrichtung arbeitet in der Weise, daß eine vom Förderband 90 in Richtung des Pfeiles 91 bis an die Station I vortransportierte Flasche dort von den Halterungsteilen 24, 25 aufgenommen wird. Dies geschieht in der bereits beschriebenen Weise durch Aufeinanderzubewegen der beiden Schienen 18, 20 in Richtung der Pfeile 23 bzw. 22. Im Zuge dieser Bewegung wird der Abstand zwischen den beiden Halterungsteilen 24, 25 soweit verringert, daß das in der Station I befindliche Objekt 15 von den beiden Halterungsteilen 24, 25 erfaßt wird. Entsprechendes gilt in Bezug auf die anderen Halterungsteile 26, 28, 30, 32, 34 und 27, 29, 31, 33, 35 die in den Stationen II bis VI jeweils befindliche Objekte in gleicher Weise erfassen. Zur Übergabe der Flasche vom Förderband 90 an die Halterung 24, 25 können noch zusätzliche, in der Zeichnung nicht dargestellte Mittel verwendet werden, die bekannt und nicht Gegenstand der Erfindung sind.

In der Station II erfolgt das Bedrucken des dort befindlichen Objektes. Gleichzeitig können auch in den anderen Stationen Behandlungen durchgeführt werden. So ist es beispielsweise möglich, im Bedarfsfall in der Station I die Flasche 15, wenn diese aus einem thermoplastischen Material besteht, zu beflammen, un eine ausreichende Haftung der Druckfarbe an der Oberfläche der Flasche zu bewirken. Die Stationen IV bis VI werden dazu benutzt, die zuvor in der Station II aufgebrachte Druckfarbe zu trocknen, wobei dies überwiegend in der Station V geschieht, in welcher ein UV-Strahler 98 angeordnet ist, der, wenn auch in geringerem Umfang, auf die beiden benachbarten Stationen IV und VI abstrahlt.

Den Stationen IV, V und VI ist eine besondere Transporteinrichtung 100 zugeordnet, die mit zwei Tansporthalterungen 102a, 102b versehen ist und im übrigen in der Weise hin- und herschwenkbar angeordnet ist, wie die Fördereinrichtung 12. Der wesentliche Unterschied zwischen beiden Fördereinrichtungen besteht lediglich darin, daß die beiden Tranporthalterungen 102a, 102b in geringeren Abständen voneinander angeordnet sind als die Transporthalterungen der Transporteinrichtung 12. Dies ist darauf zurückzuführen, daß die Stationen IV, V und VI einen geringeren Abstand voneinander aufweisen als dies Stationen I bis III. Dieser geringere Abstand ist deshalb möglich, weil diesen Stationen keinerlei Einrichtungen zugeordnet sind, die einen bestimmten Mindestabstand erfordern. Letzteres ist beispielsweise bei den Einrichtungen der Druckstation II der Fall, in welcher jedenfalls die Siedruckschablone einen Mindestabstand zur Durchführung ihrer Hubbewegungen erfordert. Zudem hat der geringere Abstand der Stationen IV bis VI den bereits erwähnten Vorteil zur Folge, daß in allen drei Stationen eine Trocknung der Druckfarbe auf den bedruckten Flaschen erfolgt.

Der Station VI ist eine Leitbahn 104 nachgeschaltet, auf die die in der Station VI befindliche Flasche fällt, nachdem sie durch Auseinanderfahren der beiden Schienen 18, 20 in Richtung der Pfeile 22, 23 (Fig. 5) von den Halterungsteilen 34, 35 freigegeben worden ist.

In der Station III findet bei dem in der Zeichnung dargestellten Ausführungsbeispiel keine Behandlung statt. Dies ist jedoch nicht zwingend erforderlich. Ohnehin können abweichend von der Darstellung in der Zeichnung zusätzliche Stationen vorgesehen sein. So ist es möglich, zwei oder mehr Druckstationen vorzusehen, wenn die Flasche mit einem mehrfarbigen Druckbild versehen werden soll, und ggf. zwischen den Druckstationen zusätzliche Trocknungsstationen vorzusehen.

Nach Beendigung der Behandlungen in den einzelnen Stationen werden die dort jeweils befindlichen Flaschen durch Auseinanderbewegen der beiden Schienen 18, 20 freigegeben, nachdem zuvor die Transporteinrichtungen 12 und 100 in eine Lage gemäß den Fig. 1 - 3 verschwenkt worden waren. Dabei befinden sich die Transporthalterung 44a in der Station I unmittelbar unterhalb der dort befindlichen Flasche an deren Körper anliegend, die Transporthalterung 44b in entsprechender Position unterhalb der in der Druckstation II befindlichen Flasche und die Transporthalterung 44c in entsprechender Position in der Station III. Nach der Freigabe der in den Stationen I, II und III jeweils befindlichen Flaschen, durch Auseinanderfahren der beiden Schienen 18, 20 werden die Flaschen durch die jeweiligen Transporthalterungen 44a, 44b und 44c gehalten, wobei durch das erwähnte Einwirken des Unterdrucks die Position der Flasche auf ihrer jeweiligen Transporthalterung gesichert wird. Darüber hinaus können im Bedarfsfall zusätzliche Halterungselemente an den Transporthalterungen vorgesehen sein, um die Flaschen während des Transportschrittes in ihrer Lage zu sichern. Entsprechendes gilt für die in den Stationen IV - VI befindlichen Flaschen und die Transporteinrichtung 100.

Nach dem Auseinanderfahren der beiden Schienen 18, 20 werden die Transporteinrichtungen 12 und 100 in Richtung des Pfeiles 40 verschwenkt. Die mittlere Position während dieser Schwenkbewegung ist in den Fig. 4 und 5 dargestellt. Am Ende dieser Schwenkbewegung, also in der zweiten Endlage der Transporteinrichtungen, befindet sich die Transporthalterung 44a in der Station II, und zwar wiederum in einer Position, bei welcher die von der Transporthalterung 44a getragene Flasche mit den beiden Halterungsteilen 26, 27 der Druckstation II, die dabei mittlerweile die Position gemäß Fig. 1 einnehmen, mit der Flasche fluchten.

In entsprechender Weise gelangt die in der Transporthalterung 44b befindliche Flasche, die zuvor in der Druckstation II bedruckt worden war, in die Station III, wo sie im Zuge der folgenden Schließbewegung in Richtung der Pfeile 22, 23 der Schienen 18, 20 von den Halterungsteilen 28, 29 aufgenommen wird. Die zuvor in der Station III positioniert gewesene Flasche wird im Zuge der Schwenkbewegung der Transporteinrichtung 12 in die Station IV gebracht.

Während des Rückhubes der Siebdruckschablone 14 in die Anfangsstellung für den Druckhub laufen die in der Druckstation befindlichen Halterungsteile 26, 27 leer mit, da die sie tragenden Segmente 52 fest mit dem zentralen Antrieb verbunden bleiben, der auch den Schlitten 88 antreibt. Es wird im allgemeinen vorteilhaft sein, in der Druckstation bei Vorhandensein von zwei Halterungsteilen 26, 27, die gemeinsam die Halterung für das Objekt bilden, jedem Halterungsteil eine Kurvenscheibe 80 und einen Schlitten zuzuordnen, wobei beide Schlitten 88 durch eine Traverse verbunden sind, die den Antrieb von dem einen Schlitten auf den anderen überträgt. Verfahren und Vorrichtung gemäß der Erfindung weisen den Vorteil auf, daß bei einer bestimmten Querschnittsform der Objekte deren Mittelpunkt bzw. Mittelachsen in sämtlichen Stationen derselben Ebene liegen, wobei dies für solche Stationen, in denen die Halterungsteile schwenkbar angeordnet sind, für die Position gilt, in welcher die Objekte von der Halterung aufgenommen bzw. aus dieser herausgenommen werden.

Die Anpassung an Objekte mit unterschiedlichen Dimensionen geschieht durch entsprechende Einstellung der Höhenlage des Segmentes 52, des Segmentdurchmessers, des Durchmessers des Zahnrades 64 und ggf. auch der diesem vorgeschalteten Zahnräder, wobei die durch sich ändernde Durchmesser von Segment 52 und Zahnrad 64 sich ergebenden Positionsänderungen durch entsprechende Verschwenkung des Armes 96 (Fig. 6) bewirkt werden können.

Beim Übergang von einer Objektart zu einer anderen Objektart mit unterschiedlichen Dimensionen sind jeweils folgende Einstellmaßnahmen erforderlich:
1. Bei gleichem Radius der zu bedruckenden Fläche des Objektes, jedoch unterschiedlicher Abmessung des Objektes quer zur längeren Achse des Querschnittes, ist die Siebdruckschablone bezüglich ihrer Höhenlage entsprechend einzustellen.
2. Bei gleicher Abmessung quer zur längeren Achse des elliptischen Querschnittes, jedoch anderem Radius der Krümmung der zu bedruckenden Fläche ist ein daran angepaßtes Zahnsegment oder Zahnrad 52 zu verwenden, das ggf. hinsichtlich seiner Höhe durch entsprechende Positionierung an der Schiene 56 eingestellt werden muß.
3. Bei Änderungen der Abmessung quer zur längeren Achse der Querschnittsfläche und gleichzeitiger Änderung der Krümmung der zu bedruckenden Fläche sind beide vorstehend unter 1. und 2. angeführten Maßnahmen zu treffen.

Außerdem ist es bei Änderung der Abmessung des Objektes senkrecht zur langeren Achse von dessen Querschnitt erforderlich, die Position der Transporthalterungen 44a, 44b, 44c und 102a, 102b durch Verwendung entsprechend bemessener rohrförmiger Zwischenglieder 46a, 46b, 46c an die jeweiligen Erfordernisse anzupassen. Dies gilt bezüglich der Querschnittsform, insbesondere in Bezug auf den Radius der auf den Transporthalterungen aufliegenden Fläche des jeweiligen Objektes 15 auch für die Transporthalterungen 44a, 44b, 44c, 102a, 102b, deren jeweilige die Objekte aufnehmende Oberfläche an die Querschnittsform der Objekte angepaßt sein muß.

Abweichend von der in der Zeichnung dargestellten Ausführung ist es auch möglich, die Halterung einteilig auszubilden. Dies ist z. B. dann der Fall, wenn Objekte mit einer großen Öffnung, beispielsweise Eimer, bedruckt werden, bei denen die ggf. einzige Halterung als Kern ausgebildet ist, der in den Eimer eingeführt wird und diesen während des Druckvorganges hält.

Der die Siebdruckschablone tragende Rahmen ist ebenfalls höhenverstellbar angebracht, um die Position der Siebdruckschablone an Objekte mit unterschiedlichen Querschnittsabmessungen anpassen zu können. Eine Höhenverstellung des Schablonenrahmens während eines Arbeitszyklus' ist im allgemeinen nicht erforderlich, da die elastische Verformbarkeit der Schablone ausreicht, um diese durch den Druck der Rakel 16 in Berührung mit dem zu bedruckenden Objekt zu bringen. Bei Abheben der Rakel 16 beispielsweise in die in Fig. 2 dargestellte Position hebt sich dann auch die Schablone vom Artikel ab.

Damit die vorstehend beschriebene Siebdruckvorrichtung absolut synchron läuft, werden alle Bewegungen von einem einzigen Antriebsmotor 110 bewirkt. Auf der Hauptantriebswelle 111 sitzt ein Kettenrad 112, das über eine Kette 113 Kettenräder 114 und somit die Wellen 115 antreibt. Auf diesen Wellen 115 sind Kurvenscheiben 116 mit Federn 120 und Nuten 121 drehschlüssig, aber verschiebbar angeordnet. In Kurven 117 der Kurvenscheiben 116 greifen Bolzen 118 ein, die über Laschen 119 die Schienen 18 und 20 in Richtung der Pfeile 22, 23 verschieben.

Mit Hilfe der Schienen 18 und 20 werden die Halterungsteile 24 - 35 der einzelnen Stationen geöffnet oder geschlossen.

Weiterhin sind auf der ortsfest gelagerten Welle 115 die Elemente 122 frei drehbar angeordnet. Diese Elemente 122 tragen auf der einen Seite ein Zahnsegment 130 und an der anderen Seite die Schwenkarme 21, an welchen der Träger 42 mit den Transporthalterungen 44a - 44c angebracht ist. Der Antrieb dieser Schwenkarme 21 erfolgt über einen doppel-T-förmigen Rahmen 123 (s. Fig. 11).

Im Mittelsteg 124 des Rahmens 123 befindet sich eine Kulisse 125, in welche ein Kulisssenstein 127 eingreift, der auf einem Hebel 126 der Hauptantriebswelle 111 sitzt. Wird der Hebel 126 in Richtung des Pfeiles 128 gedreht, bewegt sich der Kulissenstein 127 nach unten und verschiebt den Rahmen 123 in Pfeilrichtung 129 nach links.

Das Zahnsegment 130 am Element 122 dreht sich von der Zahnstange 136 angetrieben noch etwas in Pfeilrichtung 131. Über die Schwenkarme 21 wird der Träger 42 noch etwas nach oben verschwenkt. Hat der Kulissenstein 127 den Totpunkt 132 erreicht, liegt die Transporthalterung 44b mit Objekt 15 in Druckposition unter der Siebdruckschablone 14. Die Halterungsteile 26, 27 übernehmen jetzt das Objekt 15.

Bei Überschreiten des Totpunktes 132 dreht bzw. verschiebt sich die gesamte Anordnung in entgegengesetzter Richtung zurück.

Am Rahmen 123 ist links ein Mitnehmerarm 137 befestigt, der die Antriebsschlitten 88 nach rechts und links verschiebt. Rollen 138 ermöglichen dabei eine relative Bewegung zwischen den Antriebsschlitten mit den Schienen 18 und 20 zu dem Mitnehmerarm 137 in Pfeilrichtungen 22, 23. Auf dem oberen Teil des Rahmens 123 sind Halterungen 135 für Zahnstangen 140 zum Antrieb der Schablone 14 angeordnet. Ein Zahnrad 141 mit gekoppeltem Ritzel 142 übersetzt den Weg der Zahnstange 140 auf den Weg, der zum Bedrucken des Objekts 15 benötigt wird.

Die Welle 143, auf welcher das Zahnrad 141 und das Ritzel 142 angebracht sind, ist ortsfest im Maschinengestell gelagert.

Die Führungsstangen 144 dienen zur Führung der Siebdruckschablone 14. Der Rahmen 123 ist über eine Fuhrung 145 mit Führungsstange 146 am Maschinengestell verschiebbar gelagert.

Zur Übergabe der Objekte 15 in die dargestellte Vorrichtung dient ein Förderband 90, das ebenfalls über die Welle 111 angetrieben wird. Der Antrieb erfolgt von der in der Fig. 11 linken Welle 115 über Kettenrad 147, Kette 148, Kettenrad 149 auf die Welle 150 und von hier auf die Umlenkrolle 151 des Förderbandes 90.

## Patentansprüche

1. Siebdruckverfahren zum Bedrucken von Objekten mit wenigstens einem Abschnitt, der eine nicht keisrunde Querschnittsform aufweist, unter Verwendung einer Vorrichtung mit wenigstens einer Halterung (26, 27) für das Objekt, die um eine nicht im Objektmittelpunkt liegende Achse schwenkbar angeordnet ist, einer Siebdruckschablone (14) und einer dieser gegenüber relativ verschiebbaren Rakel (16), wobei die Halterung (26, 27) für das Objekt in eine erste Position gebracht wird und das zu bedruckende Objekt ebenfalls in eine der Position der Halterung (26, 27) entsprechende Position gebracht wird derart, daß die längere Querschnittsachse des zu bedruckenden Abschnittes des Objektes im wesentlichen horizontal verläuft, und das Objekt in dieser Position von der Halterung (26, 27) aufgenommen wird, worauf Halterung (26, 27) und Objekt eine erste Schwenkbewegung ausführen und Halterung (26, 27) und Objekt durch diese Schwenkbewegung in eine Anfangsposition gebracht werden, in welcher eine zweite Schwenkbewegung beginnt, die der ersten Schwenkbewegung entgegengerichtet ist, wobei zumindest während eines Teilabschnittes dieser zweiten Schwenkbewegung das Bedrucken des Objektes erfolgt und Halterung (26, 27) und Objekt nach Erreichen ihrer Endposition am Ende der zweiten Schwenkbewegung eine dritte Schwenkbewegung in Richtung der ersten Schwenkbewegung ausführen derart, daß sich am Ende der dritten Schwenkbewegung Halterung (26, 27) und Objekt wieder in der ersten Position befinden, in welcher dann das bedruckte Objekt aus der Halterung (26, 27) entfernt wird.

2. Verfahren nach Anspruch 1, dadurch gekennzeichnet, daß die erste Position, in der sich Halterung (26, 27) und Objekt am Beginn und am Ende eines Arbeitszyklus' befinden, im Scheitelpunkt der zweiten Schwenkbewegung liegt, während welcher Halterung und Objekt von der Ausgangsposition in die Endposition verschwenkt werden.

3. Verfahren nach Anspruch 1, dadurch gekennzeichnet, daß die Siebdruckschablone (14) im Verlauf der nacheinander ablaufenden Schwenkbewegungen von Halterung (26, 27) und Objekt aus der Aufnahmeposition in die Ausgangsposition und von dieser in die Endposition und von letzterer in die der Aufnahmeposition entsprechende Abgabeposition einen Hub in Druckrichtung ausführt, der dem halben Arbeitszyklus der Siedruckmaschine entspricht.

4. Verfahren nach Anspruch 1, dadurch gekennzeichnet, daß erste Schwenkbewegung, zweite dazu entgegengerichtete Schwenkbewegung und dritte in Richtung mit der ersten Schwenkbewegung erfolgende Schwenkbewegung unmittelbar aufeinanderfolgend durchgeführt werden.

5. Siebdruckvorrichtung zum Bedrucken eines Objektes mit nicht kreisrunder Querschnittsform, wobei eine um eine nicht im Objektmittelpunkt liegende Achse hin- und herschwenkbar angeordnete Halterung (26, 27) für das Objekt und eine Siebdruckschablone (14) und eine dieser gegenüber relativ verschiebbare Rakel (16) vorgesehen sind, wobei die Halterung (26, 27) zur Aufnahme des zu bedruckenden Objektes sich in einer ersten Position zwischen den beiden Extrempositionen des Schwenkbereiches befindet und die längere Querschnittsachse des von der Halterung getragenen Objektes in dieser ersten Position der Halterung im wesentlichen horizontal verläuft, wobei die Halterung (26, 27) nach Aufnahme des Objektes durch eine erste Schwenkbewegung in eine der ersten Extremposition entsprechende Ausgangsposition verschwenkt wird, von welcher eine zweite Schwenkbewegung beginnt, die der ersten Schwenkbewegung entgegengerichtet ist, und zumindest während eines Teilabschnittes dieser zweiten Schwenkbewegung das Bedrucken des Objektes erfolgt und die Halterung (26, 27) nach Beendigung der zweiten Schwenkbewegung eine dritte Schwenkbewegung in Richtung der ersten Schwenkbewegung ausführt und im Verlauf dieser dritten Schwenkbewegung in die zwischen den beiden Extrempositionen befindliche erste Position verschwenkt wird, in welcher das bedruckte Objekt von der Halterung (26, 27) entfernt wird.

6. Vorrichtung nach Anspruch 5, dadurch gekennzeichnet, daß sich die erste Position der Halterung (26, 27), in welcher das zu bedruckende Objekt aufgenommen und das bedruckte Objekt abgegeben wird, in der Mitte zwischen den beiden Extrempositionen befindet, zwischen denen die Halterung (26, 27) hin- und herverschwenkbar angeordnet ist.

7. Vorrichtung nach Anspruch 5, dadurch gekennzeichnet, daß die Achse, um welche die Halterung (26, 27) verschwenkt wird, zur Anpassung an unterschiedlich ausgebildete Objekte vertikal verstellbar angebracht ist.

8. Vorrichtung nach Anspruch 5, dadurch gekennzeichnet, daß die Halterung (26, 27) von einem Zahnrad oder einem Zahnsegment (52) derart getragen wird, daß die zu bedruckende gekrummte Oberfläche des Objektes, deren Radius dem Radius des Wälzkreises des Zahnrades oder Zahnsegmentes (52) entspricht, mit einem Abschnitt des Wälzkreises fluchtet.

9. Vorrichtung nach Anspruch 5, dadurch gekennzeichnet, daß die Halterung (26, 27) durch ein Kurvenelement (80) angetrieben wird, welches über eine Kurvenrolle (79) eine hin- und hergehende Bewegung auf das Zahnrad oder Zahnsegment (52) überträgt.

10. Vorrichtung nach Anspruch 9, dadurch gekennzeichnet, daß das Kurvenelement als Kurvenscheibe (80) ausgebildet ist, die mit einer umlaufenden Kurve (82) versehen ist.

11. Vorrichtung nach Anspruch 9, dadurch gekennzeichnet, daß das Kurvenelement eine Zahnstange (72) antreibt, die unter Zwischenschaltung geeigneter Getriebeelemente (71, 68, 67, 66, 64) ein Zahnrad (64) antreibt, das mit dem die Halterung (26, 27) tragenden Zahnrad oder Zahnsegment (52) kämmt.

12. Vorrichtung nach Anspruch 11, dadurch gekennzeichnet, daß das die Halterung (26, 27) tragende Zahnrad oder Zahnsegment (52) und wenigstens das damit kämmende Zahnrad (64) zur Anpassung an unterschiedliche Objekte (15) austauschbar angebracht sind.

13. Vorrichtung nach Anspruch 11, dadurch gekennzeichnet, daß wenigstens das mit dem die Halterung (26, 27) tragenden Zahnrad oder Zahnsegment (52) kämmende Zahnrad (64) von einem einstellbaren Tragelement (96) getragen ist.

14. Vorrichtung nach Anspruch 9, dadurch gekennzeichnet, daß das Kurvenelement (80) über eine Zahnstange (86) angetrieben wird, deren Antrieb vom zentralen Maschinenantrieb abgeleitet ist.

15. Vorrichtung nach wenigstens einem der Ansprüche 5 - 12, dadurch gekennzeichnet, daß zum beidseitigen Halten der Objekte die Halterung zwei in einem Abstand einander gegenüberliegende Halterungsteile (26, 27) aufweist, die synchron verschwenkbar und zur Vergroßerung bzw. Verkleinerung des zwischen ihnen befindlichen Abstandes hin- und herbewegbar angeordnet sind.

16. Vorrichtung nach Anspruch 5, dadurch gekennzeichnet, daß sie mit einer hin- und herbewegbaren Transporteinrichtung (12) und in Transportrichtung hintereinander angeordneten Stationen (I - IV) versehen ist, in welchen die Objekte von Halterungsteilen gehalten werden, und die Transporteinrichtung im wesentlichen unterhalb der Station (I - IV) angeordnet ist und Transporthalterungen (44a, 44b, 44c) für die Objekte aufweist, die in den Abständen zwischen den Stationen entsprechenden Abständen an der Tansporteinrichtung angebracht sind, die die Objekte von Station (I - IV) zu Station (I - IV) schrittweise transportiert.

17. Vorrichtung nach Anspruch 16, dadurch gekennzeichnet, daß die Transporthalterungen (44a, 44b, 44c) über Zwischenglieder (46a, 46b, 46c) von einem Tragbalken (42) getragen sind und die Zwischenglieder (46a, 46b, 46c) die Transporthalterungen (44a, 44b, 44c) tragen.

18. Vorrichtung nach Anspruch 17, dadurch gekennzeichnet, daß die Transporthalterungen (44a, 44b, 44c) auswechselbar angebracht sind.

19. Vorrichtung nach Anspruch 18, dadurch gekennzeichnet, daß die Transporthalterungen (44a, 44b, 44c) an ihrer die Objekte aufnehmenden Oberfläche mit Durchbrechungen versehen sind, die an eine Unterdruckquelle anschließbar sind.

20. Vorrichtung nach Anspruch 18, dadurch gekennzeichnet, daß die Transporthalterungen (44a, 44b, 44c) hinsichtlich ihrer Höhe einstellbar sind.

## Claims

1. A screen printing process for printing on articles having at least one portion which is of a non-round cross-sectional shape, using an apparatus having at least one holding means (26, 27) for the article, which is arranged pivotably about an axis which is not at the centre point of the article, a screen printing stencil (14) and a squeegee (16) which is displaceable relative thereto, wherein the holding means (26, 27) for the article is put into a first position and the article to be printed upon is also put into a position corresponding to the position of the holding means (26, 27), in such a way that the longer cross-sectional axis of the portion of the article to be printed upon extends substantially horizontally, and the article is received in that position by the holding means (26, 27), whereupon the holding means (26, 27) and the article perform a first pivotal movement and the holding means (26, 27) and the article are put by that pivotal movement into an initial position in which a second pivotal movement begins, which is in the opposite direction to the first pivotal movement, wherein at least during a part of said second pivotal movement the operation of printing on the article is effected and the holding means (26, 27) and the article, after reaching their final position at the end of the second pivotal movement, perform a third pivotal movement in the direction of the first pivotal movement, in such a way that at the end of the third pivotal movement the holding means (26, 27) and the article are again in the first position in which the article with printing thereon is then removed from the holding means (26, 27).

2. A process according to claim 1 characterised in that the first position in which the holding means (26, 27) and the article are disposed at the beginning and the end of a working cycle is at the apex point of the second pivotal movement during which the holding means and the article are pivoted from the starting position into the final position.

3. A process according to claim 1 characterised in that the screen printing stencil (14) performs a stroke movement in the printing direction in the course of the successively occurring pivotal movements of the holding means (26, 27) and the article from the receiving position into the starting position and from same into the final position and from the final position into the discharge position corresponding to the receiving position, the stroke movement corresponding to half the working cycle of the screen printing machine.

4. A process according to claim 1 characterised in that the first pivotal movement, the second pivotal movement in the opposite direction thereto and the third pivotal movement which occurs in the same direction as the first pivotal movement are performed in immediate succession.

5. A screen printing apparatus for printing on an article of a non-round cross-sectional shape, wherein there are provided a holding means (26, 27) for the article, which is arranged for reciprocating pivotal movement about an axis which is not at the centre point of the article, and a screen printing stencil (14) and a squeegee (16) which is displaceable relative thereto, wherein the holding means (26, 27), for receiving the article to be printed upon, is disposed in a first position between the two limit positions of the range of pivotal movement and the longer cross-sectional axis of the article carried by the holding means extends substantially horizontally in said first position of the holding means, wherein after receiving the article the holding means (26, 27) is pivoted by a first pivotal movement into a starting position which corresponds to the first limit position and from which a second pivotal movement which is in the opposite direction to the first pivotal movement begins, and at least during a part of said second pivotal movement the operation of printing on the article is effected and the holding means (26, 27), after termination of the second pivotal movement, performs a third pivotal movement in the direction of the first pivotal movement and in the course of said third pivotal movement is pivoted into the first position which is between the two limit positions and in which the article with printing thereon is removed from the holding means (26, 27).

6. Apparatus according to claim 5 characterised in that the first position of the holding means (26, 27) in which the article to be printed upon is received and the article with printing thereon is discharged is disposed in the middle between the two limit positions between which the holding means (26, 27) is arranged to be reciprocatingly pivotable.

7. Apparatus according to claim 5 characterised in that the axis about which the holding means (26, 27) is pivoted is mounted vertically adjustably for adaptation to articles of different configurations.

8. Apparatus according to claim 5 characterised in that the holding means (26, 27) is carried by a gear or a toothed segment (52) in such a way that the curved surface of the article, which is to be printed upon and the radius of which corresponds to the radius of the pitch circle of the gear or toothed segment (52) aligns with a portion of the pitch circle.

9. Apparatus according to claim 5 characterised in that the holding means (26, 27) is driven by a cam element (80) which by way of a cam roller (79) transmits a reciprocating movement to the gear or the toothed segment (52).

10. Apparatus according to claim 9 characterised in that the cam element is in the form of a cam disc (80) provided with a cam (82) extending therearound.

11. Apparatus according to claim 9 characterised in that the cam element drives a toothed rack (72) which with the interposition of suitable transmission elements (71, 68, 67, 66, 64) drives a gear (64) which ashes with the gear or toothed segment (52) carrying the holding means (26, 27).

12. Apparatus according to claim 11 characterised in that the gear or toothed segment (52) carrying the holding means (26, 27) and at least the gear (64) meshing therewith are mounted interchangeably for the purposes of adaptation to different articles (15).

13. Apparatus according to claim 11 characterised in that at least the gear (64) which meshes with the gear or toothed segment (52) carrying the holding means (26, 27) is carried by an adjustable carrier element (96).

14. Apparatus according to claim 9 characterised in that the cam element (80) is driven by way of a toothed rack (86), the drive for which is derived from the central machine drive.

15. Apparatus according to at least one of claims 5 to 12 characterised in that, for holding the articles at both sides, the holding means has two holding members (26, 27) which are disposed in mutually opposite relationship at a spacing and which are pivotable synchronously and which are arranged reciprocatably to increase or reduce the spacing between them.

16. Apparatus according to claim 5 characterised in that it is provided with a reciprocatable transportation means (12) and stations (I-IV) which are arranged in succession in the transportation direction and in which the articles are held by holding members, and the transportation means is arranged substantially beneath the station (I-IV) and has transportation holding mean (44a, 44b, 44c) for the articles, which are disposed at spacings corresonding to the spacings between the stations on the transportation means which provides for stepwise transportation of the articles from one station (I-IV) to another station (I-IV).

17. Apparatus according to claim 16 characterised in that the transportation holding means (44a, 44b, 44c) are carried by way of intermediate members (46a, 46b, 46c) by a carrier beam (42) and the intermediate members (46a, 46b, 46c) carry the transportation holding means (44a, 44b, 44c).

18. Apparatus according to claim 17 characterised in that the transportation holding means (44a, 44b, 44c) are mounted interchangeably.

19. Apparatus according to claim 18 characterised in that the transportation holding means (44a, 44b, 44c) are provided at their surface which receives the articles with through openings which can be connected to a reduced-pressure source.

20. Apparatus according to claim 18 characterised in that the transportation holding means (44a, 44b, 44c) are adjustable in respect of their height.

## Revendications

1. Procédé sérigraphique pour réaliser des impressions sur des objets ayant au moins une partie dont le profil n'est pas circulaire en section transversale, à l'aide d'un dispositif comportant pour maintenir chaque objet au moins un support (26,27) monté de manière oscillante suivant un axe qui ne passe pas par le centre de l'objet, et un pochoir de sérigraphie (14) par rapport auquel une raclette (16) peut se déplacer en translation, le procédé consistant à amener le support de maintien (26,27) prévu pour l'objet dans une première position, en amenant également l'objet à imprimer dans une position qui correspond à celle du support (26,27), de manière à orienter sensiblement à l'horizontale le grand axe de la section transversale de la partie à imprimer sur l'objet, celui-ci étant alors saisi dans cette position par le support de maintien (26,27), après quoi on fait effectuer au support de maintien (26,27) et à l'objet un premier mouvement de pivotement, pour amener le support (26,27) et l'objet dans une position où s'amorce un deuxième pivotement de sens opposé à celui du premier, l'opération d'impression s'effectuant pendant au moins une partie de ce deuxième mouvement de pivotement, à la fin duquel on fait effectuer au support (26,27) et à l'objet un troisième pivotement dans le sens du premier, pour ramener le support de maintien (26,27) et l'objet à la fin de ce troisième pivotement dans la première position, où l'on enlève alors de son support de maintien (26,27) l'objet qui vient de recevoir une impression.

2. Procédé selon la revendication 1, caractérisé en ce que la première position du support de maintien (26,27) et de l'objet, au début et à la fin d'un cycle de travail, se trouve au point de départ du deuxième mouvement de pivotement pendant lequel on amène le support et l'objet de la position de départ à la position finale.

3. Procédé selon la revendication 1, caractérisé en ce que, au cours des mouvements de pivotement successifs du support (26,27) et de l'objet, partant de la position où celui-ci est saisi pour aller dans la position de départ d'impression puis dans la position finale et de là dans la position d'enlèvement qui correspond à la position de saisie, le pochoir de sérigraphie (14) se déplace dans le sens de la réalisation de l'impression, sur une course qui correspond à la moitié du cycle de travail de la machine d'impression sérigraphique.

4. Procédé selon la revendication 1, caractérisé en ce qu'on réalise sans discontinuité le premier mouvement de pivotement, puis le deuxième mouvement de pivotement de sens opposé à celui du premier, et le troisième pivotement dans le même sens que le premier.

5. Dispositif d'impression sérigraphique pour traiter un objet dont le profil en section transversale n'est pas circulaire, comportant pour recevoir l'objet à imprimer un support de maintien (26,27) agencé pour pouvoir pivoter en va-et-vient, en oscillant suivant un axe qui ne passe pas par le centre de l'objet, et un pochoir de sérigraphie (14) auquel est associée une raclette (16) mobile en translation par rapport au pochoir, dans lequel le support de maintien (26, 27) pour recevoir l'objet à imprimer se trouve dans une première position située entre les deux positions extrêmes de sa plage d'oscillation, et dans lequel le grand axe de la section transversale de l'objet porté par le support est sensiblement orienté à l'horizontale dans la première position du support (26,27), celui-ci après avoir pris l'objet effectuant un premier mouvement de pivotement pour venir dans une position de départ qui correspond à la première position extrême, et à partir de laquelle commence un deuxième pivotement de sens opposé à celui du premier pivotement, l'impression étant réalisée sur l'objet pendant au moins une partie de ce deuxième pivotement, et le support (26,27) après ce deuxième pivotement effectuant un troisième pivotement dans le sens du premier, pour reprendre entre ses deux positions extrêmes sa première position, où l'objet qui vient d'être imprimé est enlevé et séparé de son support (26,27).

6. Dispositif selon la revendication 5, caractérisé en ce que la première position du support de maintien (26,27), où s'effectuent la mise en place de l'objet à imprimer et l'enlèvement de l'objet qui vient d'être imprimé, est située au milieu des deux positions extrêmes entre lesquelles peut osciller le support (26,27).

7. Dispositif selon la revendication 5, caractérisé en ce qu'il comporte des moyens pour régler en hauteur la position de l'axe d'oscillation du support de maintien (26,27), pour adapter celui-ci à des objets différents.

8. Dispositif selon la revendication 5, caractérisé en ce que le support de maintien (26,27) est porté par une roue dentée ou par un secteur denté (52), de telle manière que la surface courbe de l'objet, dont le rayon de courbure correspond au rayon du cercle primitif de la roue dentée ou du secteur denté (52), se trouve alignée sur une partie de ce cercle primitif.

9. Dispositif selon la revendication 5, caractérisé en ce que le mouvement du support de maintien (26,27) est commandé par un système à came (80), comportant un galet (79) associé à une came pour communiquer un mouvement oscillant à la roue dentée ou au secteur denté (52).

10. Dispositif selon la revendication 9, caractérisé en ce que le système à came est constitué par un disque tournant (80) dans lequel est ménagée une gorge continue (82) qui joue le rôle d'une came.

11. Dispositif selon la revendication 9, caractérisé en ce que le système à came commande une crémaillère (72) agissant par l'intermédiaire d'engrenages appropriés (71,68,67,66,64) sur une roue dentée (64), elle-même en prise avec la roue dentée ou le secteur denté (52) qui porte le support de maintien (26,27).

12. Dispositif selon la revendication 11, caractérisé en ce que la roue dentée ou le secteur denté (52) qui porte le support de maintien (26,27) est montée de manière interchangeable, ainsi qu'au moins la roue dentée associée (64), pour permettre une adaptation à des objets différents (15).

13. Dispositif selon la revendication 11, caractérisé en ce qu'au moins la roue dentée (64) en prise avec la roue dentée ou le secteur denté (52) qui porte le support de maintien (26,27), est fixée sur une monture réglable (96).

14. Dispositif selon la revendication 9, caractérisé en ce que le système à came (80) est entraîné par l'intermédiaire d'une crémaillère (86) elle-même commandée par le mécanisme d'entraînement central de la machine.

15. Dispositif selon au moins l'une des revendications 5 à 12, caractérisé en ce que le support de maintien de l'objet, pour maintenir celui-ci de deux côtés, comporte deux organes de maintien (26,27) disposés en regard l'un de l'autre avec un certain écartement, et associés à un système qui permet de les écarter ou de les rapprocher l'un de l'autre en synchronisme pour augmenter ou réduire leur écartement.

16. Dispositif selon la revendication 5, caractérisé en ce qu'il comporte un système de transport (12) à mouvement de va-et-vient le long duquel sont prévus des postes de traitement (I à IV) où les objets sont maintenus en place par des supports de maintien, ce système de transport étant disposé sensiblement en dessous des postes de traitement (I à IV) et comportant pour recevoir les objets, des supports de transport (44a,44b,44c) montés sur le système de transport à des intervalles correspondant à ceux qui existent entre les postes de traitement, pour assurer pas-à-pas le transport des objets entre les postes de traitement (I à IV).

17. Dispositif selon la revendication 16, caractérisé en ce que les supports de transport (44a,44b,44c) sont montés sur une barre porteuse (42) par l'intermédiaire de pièces d'attache (46a,46b,46c).

18. Dispositif selon la revendication 17, caratérisée en ce que les supports de transport (44a,44b,44c) sont interchangeables.

19. Dispositif selon la revendication 18, caractérisé en ce que les supports de transport (44a,44b,44c) présentent des perforations à l'endroit de leur face supérieure sur laquelle vient reposer chacun des objets à traiter, des moyens étant prévus pour relier ces perforations à une source de dépression.

20. Dispositif selon la revendication 18, caractérisé en ce que les supports de transport (44a,44b,44c) comportent des moyens pour régler leur position en hauteur.
